# EUROPÄISCHE PATENTSCHRIFT

(11) **EP 0 189 444 B1**
(45) Veröffentlichungstag und Bekanntmachung des Hinweises auf die Patenterteilung: **18.05.1988**
(21) Anmeldenummer: 85903252.6
(22) Anmeldetag: 19.06.1985
(51) Int. Cl.: B65F 3/28, B65F 3/26

(54) **FAHRZEUG ZUM TRANSPORT VON MÜLL ODER DGL.**
VEHICLE FOR TRANSPORTING REFUSE OR THE LIKE
VEHICULE POUR LE TRANSPORT D'ORDURES OU AUTRES

(30) Priorität: 07.07.1984 DE 3425083
(43) Veröffentlichungstag der Anmeldung: 06.08.1986
(73) Patentinhaber: FIRMA EDGAR GEORG, D-5231 Neitersen (DE)
(72) Erfinder: KRAPP, Gerhard, D-5231 Helmenzen (DE); WITTAL, Robert, D-5232 Flammersfeld (DE)
(74) Vertreter: Maxton, Alfred, Dipl.-Ing.
(86) Internationale Anmeldenummer: EP8500299
(87) Internationale Veröffentlichungsnummer: WO8600602

(56) Entgegenhaltungen:
- GB-A- 829 416
- GB-A- 1 308 299
- US-A- 4 249 852
- US-A- 4 352 624

## Beschreibung

Die Erfindung betrifft ein Fahrzeug zum Transport von Müll oder dgl., das einen am Fahrzeugrahmen befestigten Behälter mit aufklappbarer Rückwand aufweist, wobei im Behälter ein Schubschild angeordnet ist, der den lichten Behälterquerschnitt überdeckt und mit einem Schiebeantrieb verbunden ist und von dem fahrerhausseitigen Behälterende aus in Längsrichtung verschiebbar gelagert ist.

Da die Entfernungen zwischen den Städten und den Mülldeponien zunehmend größer wurden, ist es aus wirtschaftlichen Gründen nicht mehr möglich, mit dem Müllsammelfahrzeug den eingesammelten Müll unmittelbar bis zur Deponie zu transportieren. Immer häufiger ergibt sich die Notwendigkeit, den Müll noch innerhalb des jeweiligen Stadt- bzw. Gemeindegebietes an ein oder mehreren Umschlagstellen aus dem Müllsammelfahrzeug in Mülltransportfahrzeuge mit größerem Fassungsvermögen zum Transport auf die Deponie umzuladen. Hierzu ist es beispielsweise bereits bekannt, an den Umladestationen Preßeinrichtungen vorzusehen, in die aus dem Sammelfahrzeug der Müll entleert und mit Hilfe einer Presse in einen transportierbaren Behälter verpreßt wird, der dann mit Hilfe eines Spezialfahrzeugs zur Deponie transportiert wird. Wegen der starken Kompaktierung des Mülls in dem Transportbehälter muß auf der Deponie wiederum eine entsprechende Entladeeinrichtung vorgesehen werden, die jedoch mit der fortschreitenden Verfüllung der Deponie mobil sein muß. Hierdurch ergibt sich wegen der aufwendigen Konstruktion für derartige Preßbehälter auch ein zusätzlicher Kostenaufwand für die Entleerungseinrichtung.

Da bei der Weiterentwicklung der Müllsammelfahrzeuge, beispielsweise bei den sogenannten Trommelmüllwagen, schon im Sammelfahrzeug eine erhebliche Verdichtung des eingesammelten Mülls erzielt wird, ergibt sich hierdurch die Möglichkeit, in den Müllumladestationen den bereits im Sammelfahrzeug verdichteten Müll in einen transportablen, oben offenen Behälter ohne nennenswerte Auflockerung abzukippen, dessen obere Öffnung dann zum Transport verschließbar ausgebildet ist. Dies wäre beispielsweise auch mit einem hochbordigen Kipperfahrzeug mit entsprechendem Fassungsvermögen möglich. Die Schwierigkeit bei einem einfachen Kipperfahrzeug mit entsprechendem Fassungsvermögen besteht jedoch darin, daß wegen des weichen und unebenen Untergrunds an der Abladestelle auf der Deponie beim Hochschwenken des Kippbehälters eine so weitgehende, seitliche Schwerpunktverlagerung auftreten kann, die zu einem Umstürzen des Fahrzeugs führt.

Um nun derartige Mülltransportfahrzeuge mit ausreichend großem Fassungsvermögen dennoch unter den schwierigen Bedingungen auf einer Deponie entleeren zu können ist gemäß der US-A-3 815 764, sowie US-A-3 953 170 und US-A-4 352 624 vorgeschlagen worden, am führerhausseitigen Ende des Behälters einen Schubschild anzuordnen, der über einen hydraulischen Teleskopzylinder den Behälterinhalt nach hinten durch die Entleerungsöffnung aus schieben kann, um so ohne Kippvorgang das Fahrzeug entleeren zu können. Bei der großen Behälterlänge erfolgt während des Entleerungsvorganges insbesondere bei einem Ladegut wie Müll eine Kompaktierung, die dazu führen kann, daß das Ladegut sich mit zunehmender Kompaktierung verkeilt und so eine Entleerung nicht oder nur mit sehr großem Kraftaufwand möglich ist. Dadurch daß der Schubschild zur vollständigen Entleerung des Behälterinhaltes über die gesamte Behälterlänge geführt werden muß, ist es von vorneherein ausgeschlossen, dem durch die Erweiterung des Behälterquerschnitts im hinteren Bereich entgegenzuwirken. Würde man dies tun, würden zumindest im Endbereich Müllbestandteile durch den Spalt zwischen Schubschild und Innenwandung in den teleskopseitigen Raum hinter dem Schubschild eindringen, aus dem sie dann nur noch von Hand entfernt werden können. Ein weiterer Nachteil dieser Konstruktion liegt darin, daß der hydraulische Teleskopzylinder mit einer derartigen Länge nicht nur kostspielig ist, sondern daß für den mittleren Teleskopschuß auch ein zusätzlicher Stützschlitten benötigt wird, der beim Ausfahren auf einer entsprechenden Führungsbahn mitgeführt wird, um zu verhindern, daß bei nahezu vollständig ausgefahrenem Teleskop die Teleskopschüsse verkanten oder brechen. Diese zusätzliche Führung verlangt einen erheblichen zusätzlichen Bauaufwand und ist zumindest für Mülltransportbehälter problematisch, da hier nicht immer sichergestellt werden kann, daß auf den Führungen keine Müllreste beim Entleerungsvorgang verbleiben, die dann eine einwandfreie Führung des Stützschlittens verhindern würden.

Aus der US-A-4 111 485 ist ein Transportfahrzeug bekannt, daß an seinem Fahrzeugrahmen einen hochschwenkbaren Kipprahmen aufweist, mit dem ein zweiteiliger Transportbehälter verbunden ist. Die Anordnung ist hierbei so getroffen, daß zum Entleeren der vordere Behälterteil teleskopartig in den hinteren Behälterteil eingeschoben wird und dadurch die im hinteren Behälterteil befindliche Ladungsmenge durch die hintere Entleerungsöffnung ausgeschoben wird. Erst wenn der vordere Behälterteil vollständig in den hinteren Behälterteil eingeschoben ist, kann durch einen Kippvorgang die Restentleerung erfolgen. Die teleskopartige Führung des vorderen Behälterteils im hinteren Behälterteil ergibt zwangsläufig einen geringen Zwischenraum zwischen der Innenwandung des hinteren Behälterteils und der Außenwand des darin einschiebbaren vorderen Behälterteils. Transportiert man mit einem derartigen Fahrzeug Sand oder klebende bzw. schmierende Güter oder gar Müll mit lappigen Bestandteilen und führt man den Entleerungsvorgang durch Einschieben des vorderen Behälters in den hinteren Behälter durch, so ergeben sich zwangsläufig schon nach kurzer Zeit erhebliche Betriebsstörungen dadurch, daß ein Teil des zu transportierenden Gutes in diesen Spalt zwischen vorderem und hinterem Behälter eindringt und hier unter Umständen sogar zu Blockierungen führt. Dieser Nachteil wäre nur dadurch zu beheben, daß die Kante der Entleerungsöffnung des einzuschiebenden vorderen Behälterteils mit einer Abdichtung an der Innenwandung des hinteren Behälterteils geführt wird, um hier das Eindringen des Ladegutes in den Zwischenraum zu verhindern. Der Nachteil eines Verkeilens des Ladegutes, wie vorstehend bereits beschrieben, läßt sich bei dieser Konstruktion nicht verhindern, da es nicht möglich ist, den hinteren Behälter mit einem sich vergrößernden Querschnitt zu versehen, da dadurch jede Abdichtung des Zwischenraumes zwischen vorderem und hinterem Behälter unwirksam würde.

Der Erfindung liegt nun die Aufgabe zugrunde, ein Fahrzeug der eingangs bezeichneten Art zu schaffen, das bei den größtmöglichen nach der Straßenverkehrszulassungsordnung zugelassenen Behälterlängen noch ein gefahrloses und einwandfreies Abkippen des Behälterinhaltes auf weichem und unebenem Untergrund ermöglicht.

Diese Aufgabe wird erfindungsgemäß dadurch gelöst, daß der Behälter quer zur Fahrzeuglängsachse in zwei etwa gleich große Teile unterteilt ist, daß der vordere Behälterteil mit dem Fahrzeugrahmen fest verbunden ist, daß der hintere Behälterteil mit dem Fahrzeugrahmen um eine im Bereich des Fahrzeugendes liegende Querachse hochschwenkbar verbunden ist und mit einem Kippantrieb in Verbindung steht, daß der Schubschild bis in den vorderen Bereich des hinteren Behälterteils vorschiebbar ist und daß der hintere Behälterteil zumindest im Endbereich einen in Richtung auf die aufklappbare Rückwand zunehmenden Querschnitt aufweist.

Ein derart ausgebildetes Fahrzeug erlaubt es für den Transport einen Behälter in der jeweils höchstzulässigen Länge und damit dem höchstzulässigen Fassungsvolumen für das Fahrzeug vorzusehen. Durch die Unterteilung des Behälters ist es in Verbindung mit dem zumindest den vorderen Behälterraum überstreichenden Schubschild möglich, zum Entleeren nach dem öffnen der Rückwand mit Hilfe des Schubschildes das im vorderen Behälterteil befindliche Müllvolumen in Längsrichtung auszuschieben und zwar so weit, bis der Schubschild den Teilungsbereich zwischen dem vorderen und dem hinteren Behälterteil erreicht hat. Nunmehr kann das sich im hinteren Behälterteil befindliche Restvolumen durch Hochkippen des hinteren Behälterteils in üblicher Weise entleert werden. Da hierbei nur noch ein Teil der gesamten Behälterlänge hochgeschwenkt werden muß, besteht selbst bei ungünstiger seitlicher Verschiebung des Gesamtschwerpunktes infolge einer seitlichen Schräglage des Fahrzeuges beim Hochkippen des hinteren Behälterendes nicht mehr die Gefahr, daß das Fahrzeug umkippt.

In Ausgestaltung der Erfindung ist vorgesehen, daß der hintere Behälterteil zumindest im Endbereich einen in Richtung auf die aufklappbare Rückwand zunehmenden Querschnitt aufweist. Hierdurch wird der beim Ausschieben des Behälterinhaltes durch den Schubschild von dem sich verdichtenden Müll auf die Seitenwände ausgeübte Druck reduziert. Da zweckmäßigerweise sich die obere Behälteröffnung praktisch über die gesamte Behälterlänge erstreckt und nur mit Abdeckklappen verschließbar ist, ist in einer weiteren Ausgestaltung vorgesehen, daß zur Querschnittsvergrößerung der Behälterboden wenigstens im Endbereich nach unten geneigt ausgebildet ist. Hierdurch ist die gewünschte Querschnittsvergrößerung auch dann möglich, wenn durch die Behälterbreite insgesamt das zulässige Lichtraumprofil bereits erreicht ist. Beim Ausschieben des Behälterinhaltes kann dieser hierbei nach oben und aufgrund der Neigung des Behälterbodens nach unten ausweichen, so daß auch hierdurch der Druck auf die Seitenwände reduziert wird.

In zweckmäßiger Ausgestaltung der Erfindung ist ferner vorgesehen, daß die Teilungsfuge in den beiden Seitenwandungen von deren Oberkante ausgehend nach hinten geneigt gegen den Behälterboden verläuft. Dies hat den Vorteil, daß bei abgesenktem hinterem Behälterteil die beiden Seitenwandteile des hinteren Behälterteils jeweils auf den Rändern der beiden angrenzenden Seitenwandteile des vorderen Behälterteils aufliegen, so daß hier ein dichter Abschluß gewährleistet ist. Ein weiterer Vorteil besteht darin, daß beim Ausschieben des Behälterinhaltes durch den Schubschild die Teilungsfuge im Bereich der freiliegenden Oberkante der Seitenwände in einem Bereich liegt, in dem praktisch kein Seitendruck vom Behälterinhalt auf die Seitenwände ausgeübt wird. Dies ist insbesondere dann der Fall, wenn gemäß einer weiteren Ausgestaltung der Erfindung die Teilungsfuge im Bodenbereich des Behälters etwa im Bereich der halben Behälterlänge verläuft. Eine derartige Behälterunterteilung hat darüber hinaus den Vorteil, daß beim Ausschieben des Behälterinhaltes aus dem vorderen Behälterteil in den hinteren Behälterteil eine noch verhältnismässig geringe Kompaktierung erfolgt, andererseits bei den gegebenen zulässigen Gesamtabmessungen für einen derartigen Behälter das Hochschwenken des hinteren Behälterteils zum Entleeren des Restinhaltes selbst bei ungünstiger Schräglage des Fahrzeugs noch keine Gefährdung für das Fahrzeug durch hierdurch bewirkte seitliche Schwerpunktverlagerung besteht. Ein weiterer Vorteil besteht bei einer derartigen Unterteilung des Behälters noch darin, daß für den zweckmäßigerweise als hydraulische Kolben-Zylinder-Einheit ausgebildeten Schiebeantrieb keine überlange hydraulische Kolben-Zylinder-Einheit eingesetzt zu werden braucht.

In zweckmäßiger Ausgestaltung der Erfindung sind für die Längsführung des Schubschildes an jeder Behälterseitenwand wenigstens eine Führungsschiene vorzugsweise im unteren Wandungsbereich angeordnet. Hierdurch ergibt sich nicht nur eine gute, verkantungsfreie Führung des Schubschildes im Behälter, sondern wird darüber hinaus auch vermieden, daß auf den Schiebeantrieb insbesondere bei der Verwendung einer hydraulischen Kolben-Zylinder-Einheit als Schiebeantrieb Querkräfte wirksam werden, so daß die hydraulische Kolben-Zylinder-Einheit am Schubschild angelenkt werden kann und nur in ihrer Achsrichtung belastet wird.

In einer bevorzugten Ausgestaltung der Erfindung ist vorgesehen, daß am hinteren Behälterteil vorzugsweise im Bereich der Trennfuge auf der Außenseite des Behälterbodens wenigstens ein mit dem Fahrzeugrahmen zusammenwirkender Zentrieransatz angeordnet ist. Besonders zweckmäßig ist es hierbei, wenn wenigstens zwei Zentrieransätze am hinteren Behälterteil vorgesehen sind, die den Fahrzeugrahmen seitliche übergreifen und die mit dem Fahrzeugrahmen verriegelbar sind. Durch einen derartigen Zentrieransatz ist zum einen ein einwandfreier Übergang des Schubschildes aus den Führungsschienen des vorderen Behälterteils in die durch die Trennfuge unterbrochenen Führungsschienen des hinteren Behälterteils gewährleistet und zwar auch dann, wenn beim Ausschieben des Behälterinhaltes der auf die Seitenwände wirksame Druck nach einer Seite hin größer ist. Eine Verriegelbarkeit des hinteren Behälterteils mit dem Fahrzeugrahmen in abgesenkter Stellung sichert diesen nicht nur während der Fahrt gegenüber unbeabsichtigten Bewegungen, sondern sichert den hinteren Behälterteil auch beim Ausschieben des Behälterinhaltes gegen ein unbeabsichtigtes Hochschwenken durch die auf die Seitenwände wirkenden Schleppkräfte, die ein in Kipprichtung wirksames Moment auf den Behälter um seine Kippachse erzeugen.

In einer Ausgestaltung der Erfindung ist vorgesehen, daß der Schubschild lösbar mit dem Schiebeantrieb verbunden ist und in seiner Schub-Endstellung vom hinteren Behälterteil gehalten und mit diesem zusammen hochschwenkbar ist. Bei einem mit dem Schiebeantrieb festverbundenen Schubschild muß dieser beim Entleeren verhältnismäßig weit in den hinteren Behälterteil hineingeschoben werden und anschließend zumindest so weit zurückgezogen werden, daß die Teilungsfuge im Bodenbereich zwischen dem vorderen und dem hinteren Behälterteil frei liegt und der hintere Behälterteil hochgeschwenkt werden kann. Nur so kann verhindert werden, daß nach dem Zurückziehen des Schubschildes in den vorderen Behälterteil ein Teil der Behälterfüllung aus dem hinteren Behälterteil in den vorderen Behälterteil zurückrutscht. Bei der lösbaren Verbindung von Schubschild und Schiebeantreb übernimmt jedoch der Schubschild nach dem Einschieben in den hinteren Behälterteil die Funktion der Behältervorderwand, so daß eine einwandfreie und vollständige Entleerung des Behälters beim anschließenden Abkippen erfolgt.

Der Schubschild ist zweckmäßigerweise so ausgebildet, daß seine Seitenkanten in Preßrichtung gegen die Seitenwände geneigt verlaufen. Durch diese in bezug auf den Behälterinhalt in etwa konkave Ausbildung des Schubschildes wird zumindest im unmittelbaren Einwirkungsbereich des Schubschildes auf den Behälterinhalt eine übermäßige Querbelastung der Seitenwände durch den sich aufbauenden Kompaktierungsdruck vermieden.

Insbesondere bei der Verwendung einer hydraulischen Kolben-Zylinder-Einheit als Schiebeantrieb weist der Schubschild in einer weiteren Ausgestaltung der Erfindung in seinem mittleren Bereich eine in den Behälterinnenraum vorspringende Ausbuchtung auf und ist mit einer sich von den vorgeneigten Seitenkanten ausgehenden, sich über die ganze Breite erstreckende Bodenplatte versehen, die unmittelbar über dem Behälterboden verläuft. Diese in den Behälterinnenraum vorspringende Ausbuchtung führt zwar auf der einen Seite zu einer geringfügigen Reduzierung des nutzbaren Behältervolumens, hat jedoch auf der anderen Seite den Vorteil, daß zum einen ausreichend Raum für die Einbaulänge des Hydraulikzylinders vorhanden ist, so daß mit verhältnismäßig wenigen Teleskopgliedern für den als Teleskopzylinder auszubildenden Schiebeantriebs gearbeitet werden kann. Des weiteren bewirkt diese Ausbuchtung beim Ausschieben des Behälterinhaltes eine günstigere Druckverteilung.

In weiterer Ausgestaltung der Erfindung ist vorgesehen, daß die beiden Seitenwände des Behälters im Bereich der Trennfuge, vorzugsweise im oberen Bereich, mit jeweils wenigstens einer Zentrierung versehen sind, die eine formschlüssige Verbindung der beiden aneinandergrenzenden Seitenwände beider Behälterteile bewirkt, wenn der hintere Behälter auf dem Fahrzeugrahmen aufliegt. Hierdurch wird insbesondere beim Ausschieben des Behälterinhaltes eine Versteifung der oberen Behälterkante im Bereich der Trennfuge bewirkt.

In weiterer Ausgestaltung der Erfindung ist vorgesehen, daß die Abdeckklappen der oberen Behälteröffnung in etwa senkrechthochgeklappter Stellung arretierbar sind. Dies hat insbesondere für den Entleerungsvorgang den Vorteil, daß beim Ausschieben des Behälterinhaltes aus dem vorderen Behälterteil in den hinteren Behälterteil die unter dem Einfluß des Preßdrucks hochgedrückten Müllmengen nicht über die Seitenkanten herausfallen können, so daß eine gezielte Entleerung ausschließlich über die Fahrzeughinterkante erfolgt. Zweckmäßigerweise sind die Abdeckklappen mit wenigstens einem Schwenkantrieb verbunden. Dies erleichtert nicht nur die Handhabung beim Öffnen und Schließen der Abdeckklappen, sondern gibt auch die Möglichkeit, über den Schwenkantrieb die Abdeckklappen in einer in etwa senkrechten Stellung zu halten.

Das erfindungsgemäße Fahrzeug kann sowohl als Kraftfahrzeug wie auch als Kraftfahrzeuganhänger ausgebildet sein. Besonders zweckmäßig ist es jedoch, wenn das Fahrzeug als Auflieger für ein Sattelkraftfahrzeug ausgebildet ist, da hierfür aufgrund der Zulassungsvorschriften nicht nur das größtmögliche Behältervolumen zur Verfügung steht, sondern eine besonders wirtschaftliche Betriebsweise möglich ist, da mit mehreren Aufliegern und nur einer Sattelzugmaschine gearbeitet werden kann.

Die Erfindung wird anhand schematischer Zeichnungen eines Ausführungsbeispieles näher erläutert. Es zeigen:
Fig. 1 einen schematischen Längsschnitt durch einen Sattelauflieger,
Fig. 2 einen Querschnitt gemäß der Linie II-II in Fig 1,
Fig. 3 einen Horizontalschnitt durch den Schubschild gemäß der Linie 111-111 in Fig. 1.

Bei dem in Fig. 1 dargestellten Auflieger für ein Sattelfahrzeug ist auf einem Fahrzeugrahmen 1 ein Behälter 2 angeordnet. Der über seine gesamte Länge oben offene Behälter 2 ist hierbei in einen vorderen Behälterteil 3 und einen hinteren Behälterteil 4 unterteilt. Der vordere Behälterteil 3 ist hierbei fest mit dem Fahrzeugrahmen 1 verbunden während der hintere Behälterteil 4 mit dem Fahrzeugrahmen 1 um eine im Bereich des Fahrzeugendes liegende Querachse 5 hochschwenkbar verbunden ist. Die Behälterteile 3 und 4 gehen ohne Zwischenwand ineinander über. Die Teilungsfuge 6 zwischen den beiden Behälterteilen 3 und 4 verläuft im Bereich der beiden Seitenwandungen von der Behälteroberkante 7 ausgehend nach hinten geneigt, während die Teilungsfuge 6 im Bodenbereich quer zur Fahrzeuglängsachse etwa im Bereich der halben Behälterlänge verläuft. Die Rückwand 8 des hinteren Behälterteils ist aufklappbar ausgestaltet und zwar zweckmäßigerweise in der Weise, daß zwei torflügelartige Wandteile seitlich gegen die Außenseiten der Seitenwände aufgeklappt werden können.

Zum Hochschwenken des hinteren Behälterteils 4 ist am Fahrzeugrahmen 1 eine hydraulische Kolben-Zylinder-Einheit, eine sogenannte Kipperpresse 9 angeordnet, mit deren Hilfe der hintere Behälterteil 4 in Richtung des Pfeiles 10 um die Querachse 5 gegenüber der Ebene des Fahrzeugrahmens 1 hochgeschwenkt werden kann.

Auf der Außenseite des hinteren Behälterteils sind im Bodenbereich Zentrieransätze 11 vorgesehen, die den Fahrzeugrahmen 1 in abgesenktem Zustand auf seiner Außenseite umgreifen. Am Fahrzeugrahmen 1 sind hierbei taschenartige oder bügelartige Ansätze 12 befestigt, die ihrerseits die Zentrieransätze 11 umgreifen und die ebenso wie die Zentrieransätze 11 mit Querbohrungen versehen sind, so daß mit Hilfe von Zentrierbolzen 13 der hintere Behälterteil in abgesenktem Zustand am Fahrzeugrahmen sowohl gegen Hochschwenken als auch gegen seitliches Verschwenken gesichert st. Zusätzlich ist im Bereich der Oberkante 7 an beiden Seitenwandungen des hinteren Behälterteils 4 eine die Trennfuge 6 überragende Sicherungsnase 14 vorgesehen, die in eine entsprechende Ausnehmung an des zugeordneten Seitenwandung des vorderen Behälterteils 3 in abgesenktem Zustand eingreift, so daß in dieser Stellung die Seitenwandungen beider Behälterteile in diesem Bereich formschlüssig miteinander verbunden sind.

Bei dem vorderen Behälterteil 3 ist an der Vorderwand 17 ein in Längsrichtung des Behälters 2 verschiebbarer Schubschild 15 angeordnet. Als Schiebeantrieb ist eine hydraulische Kolben-Zylinder-Einheit 16 vorgesehen, die mit ihrem einen Ende am Schubschild 15 angelenkt ist und mit ihrem anderen Ende an einer Anlenkung an der Vorderwand 17 befestigt.

Dadurch, daß die Kolben-Zylinder-Einheit gegen den Boden des Behälters geneigt ist, wobei der Anlenkungspunkt 19 am Schubschild 15 vorne liegt, ist gewährleistet, daß die Vorderkante 20 des Schubschildes 15 immer mit Bodenschluß geführt wird. Der Schubschild 15 weist an seinem unteren Bereich an jeder Seite eine parallel zum Boden 18 verlaufende Kufe 21 auf, die in entsprechenden Führungsschienen 22 auf der Innenseite der Behälterseitenwandungen geführt ist. Die Führungsschienen 22 erstrecken sich hierbei bis in den hinteren Behälterteil 4 und sind hierbei ebenso wie die Behälterseitenwandungen durch die Teilungsfuge 6 unterbrochen.

Wie der Horizontalschnitt durch den Schubschild 15 gemäß Fig. 3 zeigt, weist dieser eine in den Behälterinnenraum hineinragende Ausbuchtung 23 auf, die einen Teil der Baulänge der Kolben-Zylinder-Einheit 16 aufnimmt. Die Schildfläche 24 des Schubschildes 15 ist hierbei in den den Seitenwänden benachbarten Bereichen 25 in Preßrichtung (Pfeil 26) nach vorne geneigt, um beim Ausschieben des Behälterinhaltes im unmittelbaren Einwirkungsbereich des Schubschildes auf den Behälterinhalt den Druck auf die Seitenwände zu vermindern. Durch eine Bodenplatte 27 ist der Schubschild auf der Unterseite abgeschlossen.

Die obere durchgehende Behälteröffnung ist durch hochschwenkbare Abdeckklappen 28 (Fig. 2) verschließbar. Zum Füllen und zum Entleeren werden die Abdeckklappen 28 umgelegt, so daß sie an den Seitenwänden anliegen. Die Abdeckklappen 28 sind in ihrer Länge entsprechend dem Verlauf der Teilungsfuge zwischen dem vorderen und dem hinteren Behälterteil unterteilt, so daß jeder Behälterteil mit einem Paar Abdeckklappen versehen ist. Die Abdeckklappen können hierbei entweder flächig geschlossen sein, beispielsweise durch eine Blechtafel, oder aber jeweils aus einem Halterahmen bestehen, der mit einem engmaschigen Netz bespannt ist. Die Abdeckklappen 28 können hierbei mit einer lösbaren Arretierung verbunden sein, die es ermöglichte sie in einer in etwa senkrechten Zwischenstellung, wie in Fig. 2 strichpunktiert dargestellt, festzuhalten, so daß sowohl beim Befüllen als auch beim Entleerungsvorgang, der nachstehend noch näher beschrieben werden wird eine seitliche erhöhte Begrenzung der oberen Behälteröffnung gebildet wird. Zur Erleichterung der Bedienung können die Schwenkklappen jeweils mit entsprechenden Stellantrieben, beispielsweise hydraulischen Antrieben 29, die jeweils im Stirnbereich angeordnet sind, in Verbindung stehen.

Nachdem bei geöffneten Abdeckklappen 28 der unter einer Kipprampe stehende vorstehend beschriebene Behälterauflieger aus Müllsammelfahrzeugen vollständig mit vorverdichte tem Müll gefüllt worden ist, werden die Abdeckklappen 28 geschlossen und der Behälterauflieger mit der Sattelsugmaschine gekoppelt und zur Abladestelle, beispielsweise einer Deponie gefahren. Nachdem das Fahrzeug rückwärts an die Kippstelle herangefahren ist, werden zunächst die Abdeckklappen 28 und die Rückwandklappen 8 geöffnet. Nunmehr wird mit Hilfs der Hydraulik-Zylinder-Einheit 16 der Schubschild 15 vorgeschoben, so daß entsprechend dem Vorschub des Schubschildes aus dem hinteren Behälterteil 4 eine entsprechende Müllmenge herausfällt. Der Schubschild 15 wird hierbei in Längsrichtung durch den vorderen, feststehenden Behälterteil 3 bis in den Obergangsbereich des hinteren, noch fest mit dem Fahrzeugrahmen 1 verriegelten Behälterteil verschoben. Der Schubstempel 15 wird hierbei durch die Führungsschienen 22, die bis in den hinteren Behälterteil 4 reichen, geführt. Die Schub-Endstellung ist in Fig. 1 strichpunktiert dargestellt. Bei dem dargestellten und beschriebenen Ausführungsbeispiel wird nunmehr der Schubschild 15 wieder in den vorderen Behälterteil 3 zurückgezogen, so daß nach Lösen des Verriegelungsbolzens 13 mit Hilfe der Kipperpresse 9 der hintere Behälterteil 4 hochgeschwenkt werden kann, so daß der in diesem enthaltene Restinhalt unter Einfluß der Schwerkraft herausrutschen kann. Um das Verschieben und Abkippen des Behälterinhaltes im Bereich des hinteren Behälterteils 4 zu erleichtern, ist hier der freie Behälterquerschnitt zumindest im Endbereich zunehmend größer, was bei dem dargestellten Ausführungsbeispiel dadurch bewirkt wird, daß der Boden 30 des hinteren Behälterteils 4 gegen die Hinterkante nach unten geneigt verläuft. Nach vollständiger Entleerung wird der hintere Behälterteil 4 wieder in die Ausgangsposition zurückgeschwenkt, so daß sich die beiden Seitenwandteile im Bereich der Trennfuge 6 wieder dicht aufeinanderlegen, die Zentrieransätze 11 in ihre Führungen 12 am Fahrzeugrahmen 1 sowie die Zentriernasen 14 an der Oberkante der Seitenwandungen in die entsprechenden Ausnehmungen eingreifen, so daß nach Verriegelung aller Teile und Schließen der Abdeckklappen 28 sowie der Rückwandklappen 8 das Fahrzeug wieder zur Müllumladestelle zurückgefahren und dort erneut beladen werden kann.

Da der Schubschild 15 beim Entleerungsvorgang in seiner in Fig. 1 strichpunktiert dargestellten Schub-Endstellung von den Führungsschienen 22 im hinteren Behälterteil 4 gehalten wird, ist es in Abweichung der vorstehend beschriebenen Ausführungsform auch möglich, die Verbindung zwischen dem Schiebeantrieb 16 und dem Schubschild 15 in der Weise lösbar zu gestalten, daß beim Erreichen der dargestellten Schub-Endstellung sich durch den Kippvorgang der Schubschild 15 vom Schiebeantrieb 16 löst, was beispielsweise durch eine klauenartige Kupplung zwischen beiden Teilen und eine entsprechende, mit dem freien Ende des Schiebeantriebs 16 verbundene Führung im vorderen Behälterteil 3 bewirkt werden kann. Der Schubschild 15 bildet dann in bezug auf den hinteren Behälterteil 4 beim Kippvorgang eine "Vorderwand", die mit hochgeschwenkt wird und erst beim Absenken in die Fahrstellung wieder mit dem Schiebeantrieb 16 gekuppelt wird und dann zurückgezogen werden kann. Hierdurch wird ein zurückfallen von Füllgut vermieden, was bei der anhand von Fig. 1 beschriebenen Ausführungsform mit einem fest mit dem Schiebeantrieb 16 verbundenen Schubschild dann möglich ist, wenn der Schubschild vor dem Hochschwenken des hinteren Behälterteils zurückgezogen werden muß, um den Schwenkbereich freizugeben. Da jedoch der in den Behälter aus den Müllsammelfahrzeugen eingefüllte Müll bis zu einem gewissen Grade vorkompaktiert ist und durch das Ausschieben beim Entleeren gerade im Einwirkungsbereich des Schubschildes auf die Müllfüllung wieder kompaktiert wird, genügt ein verhältnismäßig kurzes Eindringen des Schubschildes 15 in den vorderen Bereich des hinteren Behälterteils 4, um nach dem Zurückziehen ein Zurückfallen des Mülls in den vorderen Behälterteil zu vermeiden, da üblicher Hausmüll einen sehr hohen Schüttwinkel besitzt und schon bei geringer Kompaktierung, wie hier beim Ausschieben aus dem Behälter mit dem zusätzlichen Halt durch die Seitenwandungen eine nahezu senkrecht verlaufende Grenzfläche zu bilden vermag.

Der Vorteil des erfindungsgemäßen Fahrzeugs kommt nicht nur beim Abladevorgang auf einer Mülldeponie zum Tragen, sondern ergibt sich auch in gleicher Weise für sonstige Abladestellen, beispielsweise auch an den Abladestellen von Müllverbrennungsanlagen, da der über dem Schüttrichter einzuhaltende Freiraum in der für Lastkraftwagen oder auch kippbaren Müllsammelfahrzeugen üblichen Höhe gehalten werden kann, während für das Abkippen eines durchgehenden Behälters von der Länge eines Sattelaufliegers einen Freiraum von wenigstens 20 m erfordert. Durch die Unterteilung des Behälters mit einem verkürzten Kippteil reduziert sich auch die Länge und damit der Aufwand für die Kipperpresse 9.

## Patentansprüche

1. Fahrzeug zum Transport von Müll oder dgl., das einen am Fahrzeugrahmen (1) befestigten Behälter mit aufklappbarer Rückwand (8) aufweist, wobei im Behälter (2) ein Schubschild (15) angeordnet ist, der den lichten Behälterquerschnitt überdeckt und mit einem Schiebeantrieb (16) verbunden ist und von dem fahrerhausseitigen Behälterende aus in Längsrichtung verschiebbar gelagert ist, dadurch gekennzeichnet, daß der Behälter (2) quer zur Fahrzeuglängsachse in zwei etwa gleich große Teile unterteilt ist, daß der vordere Behälterteil (3) mit dem Fahrzeugrahmen (1) fest verbunden ist, daß der hintere Behälterteil (4) mit dem Fahrzeugrahmen (1) um eine im Bereich des Fahrzeugendes liegende Querachse (5) hochschwenkbar verbunden ist und mit einem Kippantrieb (9) in Verbindung steht, daß der Schubschild (15) bis in den vorderen Bereich des hinteren Behälterteils (4) vorschiebbar ist und daß der hintere Behälterteil (4) zumindest im Endbereich einen in Richtung auf die aufklappbare Rückwand (8) zunehmenden Querschnitt aufweist.

2. Fahrzeug nach Anspruch 1, dadurch gekennzeichnet, daß zur Querschnittsvergrößerung der Behälterboden (30) wenigstens im Endbereich nach unten geneigt ausgebildet ist.

3. Fahrzeug nach den Ansprüchen 1 oder 2, dadurch gekennzeichnet, daß die im Bodenbereich des Behälters (2) etwa im Bereich der halben Behälterlänge verlaufende Teilungsfuge (6) in den beiden Seitenwandungen von deren Oberkante (7) ausgehend nach hinten geneigt gegen den Behälterboden verläuft.

4. Fahrzeug nach den Ansprüchen 1 bis 3, dadurch gekennzeichnet, daß für die Längsführung des Schubschildes (15) an jeder Behälterseitenwand wenigstens eine Führungsschiene (22), vorzugsweise im unteren Wandungsbereich, angeordnet ist.

5. Fahrzeug nach den Ansprüchen 1 bis 4, dadurch gekennzeichnet, daß am hinteren Behälterteil (4) vorzugsweise im Bereich der Trennfuge (6) auf der Außenseite des Behälterbodens wenigstens ein mit dem Fahrzeugrahmen (1) zusammenwirkender Zentrieransatz (11) angeordnet ist.

6. Fahrzeug nach Anspruch 5, dadurch gekennzeichnet, daß wenigstens zwei Zentrieransätze (11) am hinteren Behälterteil (4) vorgesehen sind, die den Fahrzeugrahmen (1) seitlich übergreifen und die mit dem Fahrzeugrahmen (1) verriegelbar sind.

7. Fahrzeug nach den Ansprüchen 1 bis 8, dadurch gekennzeichnet, daß der Schubschild (15) lösbar mit dem Schiebeantrieb (16) verbunden ist und in seiner Schub-Endstellung vom hinteren Behälterteil (4) gehalten und mit diesem zusammen hochschwenkbar ist.

8. Fahrzeug nach den Ansprüchen 1 bis 7, dadurch gekennzeichnet, daß der Schubschild (15) gegen die Seitenwände in Preßrichtung geneigt verlaufende Seitenkanten (25) aufweist.

9. Fahrzeug nach den Ansprüchen 1 bis 8, dadurch gekennzeichnet, daß der Schub schild (15) bei Verwendung einer hydraulischen Kolben-Zylinder-Einheit als Schiebeantrieb in seinem mittleren Bereich eine in den Behälterinnenraum vorspringende Ausbuchtung (23) aufweist und mit einer von den vorgeneigten Seitenkanten (25) ausgehenden, sich über die ganze Breite erstreckenden Bodenplatte (27) versehen ist, die unmittelbar über dem Behälterboden (18) verläuft.

10. Fahrzeug nach den Ansprüchen 1 bis 9, dadurch gekennzeichnet, daß die beiden Seitenwände des Behälters (2) im Bereich der Trennfuge (6) vorzugsweise im oberen Bereich mit jeweils wenigstens einer Zentrierung (14) versehen sind, die eine formschlüssige Verbindung der beiden aneinander grenzenden Seitenwände beider Behälterteile 3, 4 bewirkt, wenn der hintere Behälterteil (4) auf dem Fahrzeugrahmen (1) aufliegt.

11. Fahrzeug nach den Ansprüchen 1 bis 10, dadurch gekennzeichnet, daß der Behälter (2) wenigstens über einen Teil seiner Länge oben offen ist und mit an den Seitenwänden hochschwenkbar gelagerten Abdeckklappen (28) verschließbar ist.

12. Fahrzeug nach Anspruch 11, dadurch gekennzeichnet, daß sich die obere Behälteröffnung praktisch über die gesamte Behälterlänge erstreckt und die Abdeckklappen (28) jeweils im Bereich der Trennfuge (6) unterteilt sind.

13. Fahrzeug nach den Ansprüchen 11 oder 12, dadurch gekennzeichnet, daß die Abdeckklappen (28) in etwa senkrecht hochgeklappter Stellung arretierbar sind.

14. Fahrzeug nach den Ansprüchen 11 bis 13, dadurch gekennzeichnet, daß die Abdeckklappen (28) mit wenigstens einem Schwenkantrieb (29) verbunden sind.

15. Fahrzeug nach den Ansprüchen 1 bis 14, dadurch gekennzeichnet, daß das Fahrzeug als Auflieger für ein Sattelkraftfahrzeug ausgebildet ist.

## Claims

1. Vehicle for transporting refuse or the like, which has a container with a hinged back wall (8) fixed to the vehicle frame (1), a sliding plate (15) being positioned in the container (2) which covers the clear opening of the container and is connected to a slider drive (16) and is mounted so as to be movable in the longitudinal direction from the container end on the driver's cab side outward, characterised in that the container (2) is divided at right angles to the longitudinal axis of the vehicle into two parts approximately equal in size, that the front part (3) of the container is connected fixedly to the vehicle frame (1), that the back part (4) of the container is connected to the vehicle frame (1) so as to be pivotable upwards about a transverse axis (5) located in the area of the end of the vehicle, and is connected to a tipping drive (9), that the sliding plate (15) can be pushed forward up to the front area of the back part (4) of the container and that the back part (4) of the container has a cross-section increasing in the direction of the hinged back wall (8) at least in the end area.

2. Vehicle according to Claim 1, characterised in that in order to increase the cross-section the container base (30) is constructed to be inclined downward at least in the end area.

3. Vehicle according to Claim 1 or 2, characterised in that the partition joint (6), which runs in the base area of the container (2) approximately in the area of half the length of the container, runs in the two side walls starting from their upper edge (7) inclined backwards with regard to the container base.

4. Vehicle according to Claims 1 to 3, characterised in that at least one guide rail (22) is positioned on each container side wall, preferably in the lower wall area, for guiding the sliding plate (15) longitudinally.

5. Vehicle according to Claims 1 to 4, characterised in that at least one centring projection (11) which operates in combination with the vehicle frame (1) is arranged on the back part (4) of the container, preferably in the area of the separating joint (6) on the outer side of the container base.

6. Vehicle according to Claim 5, characterised in that at least two centring projections (11) are provided for on the back part (4) of the container which overlap the vehicle frame (1) laterally and which can be bolted to the vehicle frame (1).

7. Vehicle according to Claims 1 to 6, characterised in that the sliding plate (15) is connected separably to the slider drive (16) and is held in its final sliding position by the back part (4) of the container and can be pivoted upwards together with the latter.

8. Vehicle according to Claims 1 to 7, characterised in that the sliding plate (15) has side edges (25) running inclined in the direction of push with respect to the side walls.

9. Vehicle according to Claims 1 to 8, characterised in that when a hydraulic piston/cylinder unit is used as a slider drive the sliding plate (15) has in its middle area a protrusion (23) projecting into the inner space of the container and is provided with a base plate (27) starting from the forwardly inclined side edges (25) and extending over the whole width, which runs directly over the container base (18).

10. Vehicle according to Claims 1 to 9, characterised in that the two side walls of the container (2) are provided with at least one centring device (14) each in the area of the separating joint (6), preferably in the upper area, which produces a form-locking connection of the two side walls of both container parts (3,4), which border on each other, when the back part (4) of the container rests on the vehicle frame (1).

11. Vehicle according to Claims 1 to 10, characterised in that the container (2) is open on top over at least a part of its length and can be closed with covering flaps (28) mounted on the side walls so as to be pivotable upwards.

12. Vehicle according to Claim 11, characterised in that the top container opening extends over practically the whole container length and the covering flaps (28) are each divided in the area of the separating joint (6).

13. Vehicle according to Claims 11 or 12, characterised in that the covering flaps (28) can be locked in an approximately vertical open position.

14. Vehicle according to Claims 11 to 13, characterised in that the covering flaps (28) are connected to at least one pivot drive (29).

15. Vehicle according to Claims 1 to 14, characterised in that the vehicle is constructed as a trailer for an articulated vehicle.

## Revendications

1. Véhicule de transport d'ordures ménagères ou produits analogues, qui comprend un conteneur fixé sur le châssis (1) du véhicule et comportant un panneau arrière (8) relevable, tandis qu'il est disposé dans ce conteneur (2) un panneau-poussoir (15) qui obture la section transversale intérieure de ce conteneur, est relié à un mécanisme de poussée (16) et est monté coulissant dans la direction longitudinale à partir de l'extrémité, côté conducteur, du conteneur, caractérisé en ce que le conteneur (2) est divisé, transversalement à l'axe longitudinal du véhicule, en deux parties sensiblement de même grandeur, en ce que la partie avant (3) de ce conteneur est rendue solidaire à demeure du châssis (1) du véhicule, en ce que la partie arrière (4) du conteneur est montée sur le châssis (1) du véhicule de façon à pouvoir basculer vers le haut autour d'un axe transversal (5) situé dans la zone de l'extrémité du véhicule et est relié à un mécanisme de basculement (9), en ce qu'on peut faire avancer le panneau-poussoir (15) jusqu'à la zone avant de le partie arrière (4) du conteneur et en ce que cette partie arrière (4) du conteneur offre, au moins dans la zone extrême, une section transversale qui croit en direction du panneau arrière relevable (8).

2. Véhicule suivant la revendication 1, caractérisé en ce que, en vue de l'accroissement de la section transversale, le fond (30) du conteneur est réalisé incliné vers le bas au moins dans la zone extrême.

3. Véhicule suivant les revendications 1 ou 2, caractérisé en ce que le joint de séparation (6), qui, dans la zone du fond du conteneur (2), s'étend sensiblement dans la région de la moitié de la longueur de ce conteneur, est, dans les deux parois latérales, orienté vers l'arrière, en partant de son bord supérieur (7), en direction du fond du conteneur.

4. Véhicule suivant les revendications 1 à 3, caractérisé en ce que, pour le guidage longidutinal du panneau-poussoir (15), au moins un rail de guidage (22) est disposé sur chaque paroi latérale du conteneur, de préférence dans la zone inférieure de la paroi.

5. Véhicule suivant les revendications 1 à 4, caractérisé en ce que, sur la partie arrière (4) du conteneur, au moins une pièce rapportée de centrage (11), coopérant avec le châssis (1) du véhicule, est disposée sur la face extérieure du fond du conteneur, de préférence dans la zone du joint de séparation (6).

6. Véhicule suivant la revendication 5, caractérisé en ce qu'il est prévu, sur la partie arrière (4) du conteneur, au moins deux pièces rapportées de centrage (11) qui viennent latéralement en prise sur le châssis (1) du véhicule et sont verrouillables sur ce châssis (1).

7. Véhicule suivant les revendications 1 à 6, caractérisé en ce que le panneau-poussoir (15) est relié de manière amovible au mécanisme de poussée (16) et, dans sa position avancée extrême, est contenu par la partie arrière (4) du conteneur et peut basculer vers le haut en commun avec celle-ci.

8. Véhicule suivant les revendications 1 à 7, caractérisé en ce que le panneau-poussoir (15) comporte des bords latéraux (25) qui, en regard des parois latérales, s'étendent de manière inclinée suivant la direction de compression.

9. Véhicule suivant les revendications 1 à 8, caractérisé en ce que, lorsqu'on utilise un vérin hydraulique en tant que mécanisme de poussée, le panneau-poussoir (15) comporte dans sa région centrale une partie en retrait (23) qui fait saillie dans l'espace intérieur du conteneur et est pourvue d'une plaque de fond (27) qui part des bords latéraux (25), qui sont inclinés vers l'avant, et s'étend sur toute la largeur et qui est placée directement au-dessus du fond (18) du conteneur.

10. Véhicule suivant les revendications 1 à 9, caractérisé en ce que, dans la zone du joint de séparation (6) et de préférence dans la zone supérieure, les deux parois latérales du conteneur (2) sont chacune pourvues d'au moins un centrage (14) qui assure une liaison, par complémentarité de forme, des deux parois latérales, contigues l'une à l'autre, des deux parties (3, 4) du conteneur lorsque la partie arrière (4) de ce conteneur est posée sur le châssis (1) du véhicule.

11. Véhicule suivant les revendications 1 à 10, caractérisé en ce que le conteneur (2) est ouvert à la partie supérieure au moins sur une partie de sa longueur et est obturable à l'aide de volets de recouvrement (28) montés de manière basculante vers le haut sur les parois latérales.

12. Véhicule suivant la revendication 11, caractérisé en ce que l'ouverture supérieure du conteneur s'étend pratiquement sur toute la longueur de ce conteneur et les volets de recouvrement (28) sont chacun divisés dans la zone du joint de séparation (6).

13. Véhicule suivant les revendications 11 ou 12, caractérisé en ce que les volets de recouvrement (28) sont immobilisables dans une position relevée sensiblement verticale.

14. Véhicule suivant les revendications 11 à 13, caractérisé en ce que les volets de recouvrement (28) sont reliés à au moins un mécanisme de basculement (29).

15. Véhicule suivant les revendications 1 à 14, caractérisé en ce que le véhicule est agencé sous la forme d'une semi-remorque pour véhicule tracteur de semi-remorque.
